# EUROPÄISCHE PATENTSCHRIFT

(11) **EP 1 643 525 B1**
(45) Veröffentlichungstag und Bekanntmachung des Hinweises auf die Patenterteilung: **31.10.2007**
(21) Anmeldenummer: 04405612.5
(22) Anmeldetag: 29.09.2004
(51) Int. Cl.: H01H 71/16

(54) **Einstellmodul für eine Überstromauslösung eines Schutzschalters**
Adjusting module for an overcurrent tripping device of a protection circuit breaker
Module de réglage pour un dispositif de déclenchement en cas de surintensité pour un disjoncteur

(43) Veröffentlichungstag der Anmeldung: 05.04.2006
(73) Patentinhaber: ABB Schweiz AG, 5400 Baden (CH)
(72) Erfinder: Busenhart, Thomas, 8207 Schaffhausen (CH); Papok, Norbert, 79807 Lottstetten (DE); Mayer, Siegfried, 78244 Gottmadingen 2 (DE)
(74) Vertreter: ABB Patent Attorneys

(56) Entgegenhaltungen:
- EP-A- 0 317 660
- DE-A- 10 158 255

## Beschreibung

### TECHNISCHES GEBIET

Die vorliegende Erfindung bezieht sich auf das Gebiet der Schutzschalter für Niederspannungsverteilnetze. Sie betrifft ein Einstellmodul zum Einbau in eine Überstromauslösung eines Schutzschalters, bei dem die Überstromauslösung eine temperaturkompensierte Auslösebimetallfeder, eine Bimetallfeder zur Temperaturkompensation, ein Koppelgetriebe und einen mit einem Schaltschloss des Schutzschalters zusammenwirkenden, zweiarmigen Auslösehebel aufweist. Sie betrifft auch eine Überstromauslösung mit einem solchen Einstellmodul und einen Schutzschalter mit dieser Überstromauslösung.

In Niederspannungsverteilnetzen dienen als Installationseinbauschalter ausgeführte Schutzschalter dem raschen und zuverlässigen Schutz von unter Niederspannung stehenden Leitungen, Motoren, Apparaten und Anlagen vor den Folgen von Überlast und Kurzschlussströmen. Sie weisen jeweils zumeist einen thermischen Auslöser mit einer Bimetallfeder auf, einen elektromagnetischen Auslöser mit einer Spule und einem Schlaganker und eine mit einer Löscheinrichtung zusammenwirkende Kontaktanordnung. Diese Kontaktanordnung wird beim Auftreten eines thermischen Überstroms im allgemeinen dadurch geöffnet, dass der thermische Auslöser an einem bestimmten Zeitpunkt das Entklinken eines auf die Kontaktanordnung wirkenden Schaltschlosses veranlasst. Für eine genaue Erfassung des Auslösezeitpunktes hat es sich bewährt, eine zusätzliche Bimetallfeder vorzusehen, welche ein durch die Umgebungstemperatur hervorgerufenes Ausbiegen der Auslösebimetallfeder kompensiert.

### STAND DER TECHNIK

Ein Einstellmodul der eingangs genannten Art kann EP 0 317 660 A1 entnommen werden. Diese Patentpublikation beschreibt ein Schütz mit einem aus einem Unterteil 2 und einem Oberteil 3 aufgebauten Gehäuse, in das ein Schützenteil und ein Schutzschalterteil eingebaut sind.

Das Schützenteil enthält ein über zwei Stromanschlüsse 26, 79 in einen Laststromkreis gelegtes, doppeltunterbrechendes Kontaktsystem, das eine Kontaktbrücke 19 bis 21 und zwei feststehende Kontakte 25 und 28 aufweist, und einen das Kontaktsystem öffnenden oder schliessenden magnetischen Kreis. Das Öffnen und Schliessen des Kontaktsystems und damit das Steuern des Laststroms wird durch eine in den magnetischen Kreis integrierte Spule 13 erreicht, der über zwei Stromanschlüsse 36, 38 ein Steuerstrom zugeführt wird. Im Steuerstromkreis ist eine in Reihe zur Spule 13 geschaltete und über einen Schieber 48 zwangsweise zu öffnende Unterbrechungsstelle mit Kontakten 46, 47 angeordnet.

Das Schutzschalterteil enthält eine in Reihe zum Kontaktsystem des Schützes im Laststromkreis liegende Unterbrechungsstelle, die von einem feststehenden Kontakt 76 und einem ebenfalls über den Schieber 48 bewegbaren Kontakt 34 gebildet ist. Das Schutzschalterteil weist ferner einen Magnetauslöser 49 und einen thermischen Auslöser 73 auf sowie ein den Schieber 48, zwei drehbar gelagerte Winkelstücke 54, 62 und eine Druckfeder 61 umfassendes Schaltschloss und einen ersichtlich als Bimetallfeder ausgebildeten Kompensationsstreifen 66. Dieser Kompensationsstreifen liegt an einem balligen Vorsprung 68 eines Hebelarms 67 an, welcher an einem drehbar gelagerten dritten Winkelstück 70 befestigt ist und der Kompensation in bezug auf die Raumtemperatur dient. Ersichtlich wird diese Temperaturkompensation durch ein den Hebelarm 67 und das Winkelstück 70 enthaltendes Koppelgetriebe erreicht, in das ein Steg 72 des Überstromauslösers 73 eingreift.

Beim Auftreten eines Überstroms bewirkt der thermische Auslöser 73 durch Verdrehen das Winkelstücks 70 auch ein Verdrehen des als zweiarmiger Auslösehebel wirkenden Winkelstücks 62 und damit ein Entklinken des Schaltschlosses. Der nun über das Winkelstück 54 mit einer Druckfeder 61 belastete Schieber 48 öffnet die Unterbrechungsstelle 34, 76, so dass eine im Laststromkreis angeordnete Last nun vor dem Überstrom geschützt ist. Zugleich wird durch Öffnen der Unterbrechungsstelle 46, 47 der durch die Spule 13 des magnetischen Kreises fliessende Steuerstrom unterbrochen.

Das Schutzschalterteil kann gemäss Spalte 8, letzter Absatz, als separates Gehäuseteil 87 gefertigt sein und als Bauteil nachträglich an herkömmliche Schütze angeschlossen werden.

In DE 101 58 255 A1 ist ein als Leitungsschutzschalter ausgeführter Schutzschalter beschrieben mit einer temperaturkompensierten Überstromauslösung, die ein Hauptbimetall 12 und ein Kompensationsbimetall 14 aufweist. Eine auf den Bimetall 14 wirkenden Einstellwählscheibe 5 dient der Einstellung des Nennstroms. Das Hauptbimetall.12 und das Kompensationsbimetall 14 sind über einen als Koppelgetriebe wirkenden Differentialschiebermechanismus 13 miteinander gekoppelt.

Ein Schutzschalter mit einer Überstromauslösung auf der Basis einer Bimetallfeder ist in EP 0 316 719 A1 beschrieben. Der beschriebene Schutzschalter weist einen der Heizwirkung des Schalterstroms ausgesetzten Auslösebimetall auf, der beim Auftreten eines Überstroms so stark verbogen wird, dass über einen Auslösehebel ein Öffnen des Schalters veranlasst wird. Um den Einfluss der Umgebungstemperatur auszugleichen, ist ein Ausgleichsbimetall vorgesehen, das zur Einstellung des auf den festgelegten Überstrom ansprechenden Auslösebimetalls dient. Dieser Auslösebimetall ist im Auslöseweg zwischen dem Auslösebimetall und dem Auslösehebel angeordnet.

Einen weiteren Schutzschalter mit einer Überstromauslösung auf der Basis einer Bimetallfeder zeigt EP 0 616 350 A1. Der beschriebene Schutzschalter enthält eine zumindest zum Teil vom Schalterstrom durchflossene Bimetallfeder. Diese Feder verbiegt sich beim Auftreten eines langandauernden Überstroms und entklinkt so über einen Stift ein Schaltschloss einer in Einschaltzustand des Schalters stromführenden Kontaktanordnung.

### DARSTELLUNG DER ERFINDUNG

Der Erfindung, wie sie in den Patentansprüchen angegeben ist, liegt die Aufgabe zugrunde, ein Einstellmodul zum Einbau in eine Überstromauslösung eines Schutzschalters mit einer temperaturkompensierten Überstromauslösung, eine Überstromauslösung mit einem solchen Einstellmodul und einen Schutzschalter mit dieser Überstromauslösung zu schaffen, welche einfach herstellbar sind und welche zugleich eine einfache Einstellung der Temperaturkompensation und/oder eines von der Leistung des Schalters abhängigen thermischen Nennstroms ermöglichen.

Das Einstellmodul nach der Erfindung weist ein in den Schutzschalter einsetzbares Gehäuse auf, nimmt dieses Modulgehäuse eine Bimetallfeder zur Temperaturkompensation sowie einen Teil eines Koppelgetriebes der Überstromauslösung auf und sind durch das Modulgehäuse ein mit einem Schaltschloss des Schutzschalters zusammenwirkender erster Arm eines zweiarmigen Auslösehebels der Überstromauslösung und mindestens ein erster Hebel des Koppelgetriebes geführt. Durch diese Massnahmen wird erreicht, dass das Einstellmodul unabhängig vom Schutzschalter hergestellt und mit geringem Aufwand in den Schutzschalter eingesetzt oder daraus wieder entfernt werden kann. Die Herstellkosten der Überstromauslösung bzw. des mit dieser Überstromauslösung ausgerüsteten Schutzschalters werden so erheblich reduziert. Mit dem Einstellmodul lässt sich zugleich ein von der Leistungsklasse des Schalters abhängiger thermischer Nennstrom bequem einstellen und/oder der Einfluss der Umgebungstemperatur in sicherer und einfacher Weise kompensieren.

Ein einfacher Aufbau des Einstellmoduls und eine bequeme Einstellung der Temperaturkompensation und/oder des thermischen Nennstroms werden ermöglicht, wenn die Kompensationsbimetallfeder um eine Einstellachse drehbar gelagert ist und mit einem ersten ihrer beiden Enden lageveränderlich mit einem Einstellknopf zusammenwirkt.

Mit Vorteil ist die Kompensationsbimetallfeder nach Art eines U, einer Spirale oder einer Wendel ausgeführt. Zum einen wird so ein besonders kompakter Aufbau des Einstellmoduls ermöglicht. Zum anderen werden so auch der Verstellweg und die Ausbiegelänge gegenüber einer gestreckt ausgebildeten Bimetallfeder vergrössert und dementsprechend die Auslösegenauigkeit der das Einstellmodul enthaltenden Überstromauslösung resp. des mit dieser Auslösung ausgerüsteten Schutzschalters erheblich verbessert.

Eine durch Zusammenstecken einfacher Ausgangskomponenten, wie insbesondere polymerer Spritzgussteile und metallener Standardbauelemente, insbesondere Metallachsen und Bimetallfedern, kostengünstig zu fertigende Ausführungsform des Einstellmoduls ist durch folgende Merkmale gekennzeichnet:
die Kompensationsbimetallfeder ist nach Art eines U ausgebildet und weist eine kreisbogenförmig ausgebildete Basis auf,
die Basis des U ist um die Einstellachse schwenkbar an einem am Koppelgetriebe angelenkten Führungshebel gehalten, und
der Führungshebel ist ebenfalls um die Einstellachse schwenkbar und liegt mit seinem schwenkbaren Ende an dem als Schenkel des U ausgebildeten zweiten Ende der Kompensationsbimetallfeder an.

Für eine gute Stabilität des Koppelgetriebes und für einen sicheren Betrieb des Einstellmoduls ist es von Vorteil, wenn der Führungshebel gabelförmig ausgebildet ist und zwei um die Einstellachse schwenkbare Gabelarme aufweist zum Anlenken des zwischen den Gabelarmen schwenkbar gehaltenen ersten Hebels des Koppelgetriebes.

Aus fertigungstechnischen Gründen sollte der erste Hebel mit einem zweiten Hebel des Koppelgetriebes lösbar verbunden sein. Das Einstellmodul kann dann in einfacher Weise in den Schutzschalter eingebaut oder wieder aus diesen Schalter ausgebaut werden.

An einem ausserhalb des Modulgehäuses angeordneten ersten beider Gabelarme des Führungshebels ist mit Vorteil eine Halterung zur Aufnahme einer Stange vorgesehen. Diese Stange stellt die Verbindung zu benachbarten Schalterpolen des Schutzschalters her und übertragt auf diese Pole die zur Temperaturkompensation benötigten und durch die Umgebungstemperatur und/oder den zulässigen Nennstrom bestimmten Parameter. Separate Einstellmodule für die Nachbarpole sind dann nicht erforderlich.

Ist an einem innerhalb des Modulgehäuses angeordneten zweiten beider Gabelarme des Führungshebels ein an die Kompensationsbimetallfeder führbarer Anschlag angeordnet, so können die Umgebungstemperatur sicher kompensiert und der thermische Nennstrom leicht eingestellt werden.

Bei einer mit einem Einstellmodul nach der Erfindung versehenen Überstromauslösung weist das Koppelgetriebe mit Vorteil einen einarmigen Antriebshebel auf, dessen Drehpunkt am Schutzschalter feststehend gelagert ist, und dessen um den Drehpunkt schwenkbares Ende ein Verbindungselement zum Anlenken eines Übertragungshebels trägt. Eine sichere Wirkungsweise der Überstromauslösung ist so gewährleistet. Dadurch, dass der Übertragungshebel lösbar am Antriebshebel und an einem am Einstellmodul gehaltenen Hebel des Koppelgetriebes angelenkt ist, kann diese Überstromauslösung rasch montiert oder demontiert werden.

### KURZE BESCHREIBUNG DER FIGUREN

Anhand von Zeichnungen werden nachfolgend zwei Ausführungsbeispiele der Erfindung näher erläutert. Hierbei zeigt:
- Fig.1: in perspektivischer Ansicht Aktivteile eines Schutzschalters mit einer Überstromauslösung enthaltend ein Einstellmodul 6 nach der Erfindung,
- Fig.2: eine im wesentlichen in entgegengesetzter Richtung geführte Ansicht des Schutzschalters gemäss Fig.1, bei der zusätzlich ein manuell betätigbares Schalthebelsystem 12 dargestellt ist,
- Fig.3: eine in Richtung einer Einstellachse 13 geführte Ansicht des Einstellmoduls 6 gemäss Fig. 1 nach dem Entfernen eines Teils des Modulgehäuses 9,
- Fig.4: das Modul gemäss Fig.3 nach dem Entfernen eines Führungshebels 11,
- Fig.5: eine Aufsicht von rechts auf die Überstromauslösung des Schutzschalters gemäss Fig.1 nach dem Entfernen von Teilen des Schutzschalters,
- Fig.6: eine in Richtung einer Einstellachse 13 geführte Ansicht der Überstromauslösung des Schutzschalter gemäss Fig.5, und
- Fig.7: eine Aufsicht auf einen Schnitt durch das Modul gemäss Fig.3, welcher durch einen Hebel 15 eines Koppelgetriebes 8 geführt ist.

### WEGE ZUR AUSFÜHRUNG DER ERFINDUNG

In allen Figuren beziehen sich gleiche Bezugszeichen auf gleichwirkende Teile. In den Figuren 1 und 2 ist ein Teil eines Schutzschalters nach dem Entfernen einer Lichtbogenlöscheinrichtung und eines seine Aktivteile umgebenden Gehäuses dargestellt. Dieser Teil des Schutzschalters zeigt im wesentlichen eine Kontaktanordnung mit zwei in Serie geschalteten Schaltstellen 1, 2 und mit einer ein Schaltschloss tragenden beweglichen Kontakteinheit 3. Durch eine nicht ersichtliche Auslösefeder ist ein Auslösefinger 4 einer Verklinkung des Schaltschlosses mit einer in Pfeilrichtung wirkenden Kraft K vorgespannt. Auf den Auslösefinger 4 wirkt beim Auslösen ein in einem Einstellmodul 6 einer Überstromauslösung feststehend gelagerter zweiarmig ausgebildeter (Fig.2) Auslösehebel 5. Diese Überstromauslösung umfasst auch eine Auslösebimetallfeder 7, die mit einem im Schalter geführten Strom belastbar ist, sowie ein Getriebe 8, welches die Auslösebimetallfeder 7 und den Auslösehebel 5 kraftschlüssig miteinander koppelt. Das Einstellmodul 6 weist ein in den Schutzschalter einsetzbares Gehäuse 9 auf. Dieses Modulgehäuse nimmt eine nach Art eines U ausgebildete Bimetallfeder 10 zur Temperaturkompensation auf sowie einen Teil des Koppelgetriebes 8. Der Auslösehebel 5 und ein Hebel 15 des Koppelgetriebes 8 sind durch das Modulgehäuse 9 geführt.

Aus Fig.2 ist auch ein Schalthebelsystem 12 ersichtlich, welches an die bewegliche Kontakteinheit 3 angelenkt ist und dem manuellen Einschalten des Schutzschalters unter gleichzeitigem Aufladen eines die bewegliche Kontakteinheit 3 mit einer Vorspannkraft beaufschlagenden Federspeichers dient. Darüber hinaus ist aus Fig.2 auch ersichtlich, dass die U-förmige Kompensationsbimetallfeder 10 und ein Führungshebel 11 um eine Einstellachse 13 drehbar im Inneren des Modulgehäuses 9 gelagert sind. Der rechte Schenkel des U ist mit seinem oberen Ende an einem von einem Einstellknopf 14 betätigbaren Hebel abgestützt. Durch Drehen des Einstellknopfs 14 kann so die Kompensationsbimetallfeder 10 in der Zeichnungsebene um die Einstellachse 13 geschwenkt werden. Der linke Schenkel des U ist in der Zeichnungsebene frei beweglich und schwenkt bei einer Temperaturänderung infolge der Ausbildung des U als Bimetall um die Einstellachse 13. Der Führungshebel 11 weist einen mit dem linken Schenkel des U zusammenwirkenden Anschlag 16 auf, welcher bei Betrieb des Schalters auf diesem Schenkel aufliegt.

Der weitere Aufbau und die Wirkungsweise des Einstellmoduls 6 sowie die mit diesem Modul ausgerüstete Überstromauslösung werden nachfolgend anhand der Figuren 3 bis 7 erläutert.

Aus den Figuren 3 und 4 ist die im Inneren des Modulgehäuses 9 feststehend gehaltene Einstellachse 13 ersichtlich, an welcher der Drehpunkt des Führungshebels 11 (Fig.3) und die Basis des U der Kompensationsbimetallfeder 10 schwenkbar gelagert sind. Fig.5 kann entnommen werden, dass sich der Führungshebel 11 an seinem von der Einstellachse 13 abgewandten Ende in zwei Arme 19, 19' aufgabelt. Ein im Modulgehäuse 9 angeordneter Arm 19' (auch aus den Figuren 2 und 3 ersichtlich) der Gabel trägt den Anschlag 16 sowie eine Lagerstelle für eine Achse 17. Ein ausserhalb des Modulgehäuses 9 angeordneter Arm 19 der Gabel (auch aus den Figuren 1 und 3 ersichtlich) trägt eine zweite Lagerstelle der Achse 17 sowie eine Halterung zur Aufnahme einer Stange 18. Ersichtlich erstreckt sich die Achse 17 durch ein Ende des Hebels 15. Dieses Ende des Hebels 15 ist daher zwischen den beiden Armen 19, 19' der Gabel drehbar gehalten und ersichtlich von aussen durch das Modulgehäuse 9 in dessen Inneres geführt.. Die Stange 18 stellt die Verbindung zu benachbarten Schalterpolen des Schutzschalters her.

Der Hebel 15 ist an seinem von der Achse 17 abgewandten Ende an einen Übertragungshebel 20 des Koppelgetriebes 8 angelenkt. Mindestens zwei der Hebel des Koppelgetriebes 8, z. B. 15 und 20, sind lösbar miteinander verbunden. Das Koppelgetriebe 8 kann so durch Lösen oder Schliessen einer Gelenkverbindung zwischen den beiden Hebeln 15 und 20 leicht aufgetrennt oder zusammengebaut werden und das Einstellmodul 6 entsprechend aus dem Schutzschalter entfernt oder in diesen Schalter eingesetzt werden.

In die Figuren 5 und 6 ist ein Antriebshebel 21 des Koppelgetriebes 8 eingezeichnet. Der Drehpunkt 22 dieses Antriebshebels ist feststehend im Schalter gelagert. Ein um den Drehpunkt 22 schwenkbares Ende des Antriebshebels 21 trägt einen von der Auslösebimetallfeder 7 beaufschlagbaren Anschlag 23 sowie ein nicht bezeichnetes Verbindungselement zum Anlenken des Übertragungshebels 20.

Der mit der nach oben wirkenden Vorspannkraft K belastete Auslösefinger 4 ist unabhängig vom Einstellmodul 6 fix gehalten. In der Darstellung gemäss Fig.7 wird ein aus dem Modulgehäuse 9 ragender Arm 51 des zweiarmig ausgebildeten Auslösehebels 5 zum Auslösen im Uhrzeigersinn nach unten gedrückt. Der zweite Arm 52 des Auslösehebels 5 wird durch das ins Innere des Modulgehäuses 9 geführte Teil des Hebels 15 zum Betätigen des Auslösefingers 4 im Uhrzeigersinn angetrieben.

Mit dem Einstellknopf 14 wird der vom Schutzschalter noch beherrschbare Überstrom eingestellt. In der Darstellung gemäss Fig.2 wird durch Drehen des Einstellknopfs 14 der rechte Schenkel des U und damit auch die gesamte Kompensationsbimetallfeder 10 in der Zeichnungsebene geschwenkt. Ist der Schalter zum Tragen grosser Nennströme, beispielsweise 63 A, bestimmt, so wird das U im Uhrzeigersinn, d. h. nach rechts, geschwenkt. Ist der Schalter zum Tragen kleinerer Ströme bemessen, beispielsweise 40 A, so wird das U im Gegenuhrzeigersinn, d. h. nach links, geschwenkt.

Der Anschlag 16 und entsprechend auch der Hebel 15 bzw. die Achse 17 werden durch Verdrehen des Einstellknopfes 14 auf einem aus Fig.7 ersichtlichen Kreisbogen 24 verschoben. Mittelpunkt und Radius des zugeordneten Kreises sind bestimmt durch die Einstellachse 13 und den durch den Führungshebel 11 festgelegten Abstand zwischen der Einstellachse 13 und der Welle 17. Wird ein höherer Strom eingestellt oder erhöht sich die Umgebungstemperatur, so bewegen sich Anschlag 16, Hebel 15 und Achse 17 auf dem Kreisbogen 24 im Gegenuhrzeigersinn. Dadurch entsteht ein Abstand zwischen einem aus Fig.7 ersichtlichen Arm 52 des Auslösehebels 5 und einem in Fig.7 geschnitten dargestellten Teil des Hebels 15.

Tritt bei Betrieb des Schutzschalters Überstrom auf, so verbiegt sich die Auslösebimetallfeder 7 nach rechts (Fig.6) und werden nun der mit seinem Anschlag 23 an der Auslösebimetallfeder 7 abgestützte Antriebshebel 21 und damit auch der Übertragungshebel 20 nach rechts geführt. Entsprechend wird der Hebel 15 im Gegenuhrzeigersinn gedreht und über den nun im Uhrzeigersinn gedrehten Auslösehebel 5 (Fig.7) eine nach unten gerichtete Schwenkbewegung des Auslösefingers 4 bewirkt, wodurch das Schaltschloss entklinkt und der Schutzschalter geöffnet wird.

Verändert sich beim Betrieb des Schutzschalters die Umgebungstemperatur, so verändert sich auch der Öffnungswinkel des U. Erhöht sich beispielsweise die Umgebungstemperatur, so verringert sich der Öffnungswinke. Wie aus der Darstellung des Einstellmoduls gemäss Fig.7 ersichtlich ist, wird der am freien Schenkel der Kompensationsbimetallfeder 10 anliegende Anschlag 16 nach links geführt und so ein (aus der Fig.7 nicht mehr ersichtlicher Abstand) zwischen dem Arm 52 des Auslösehebels 5 und dem Hebel 15 gebildet. Da bei einer Temperaturänderung sich zugleich aber auch die Auslösebimetallfeder 7 in der aus Fig.6 ersichtlichen Richtung, d. h. nach rechts, verbiegt, wird dieser Abstand durch eine Drehung des Hebels 15 im Gegenuhrzeigersinn rückgängig gemacht.

Dadurch, dass die Kompensationsbimetallfeder 10 nach Art eines U gebogen ist, werden ein grosser Verstellweg und eine grosse Ausbiegelänge und damit eine hohe Ansprechempfindlichkeit der Überstromauslösung erreicht. Gegenüber einem vergleichbaren Schutzschalter mit einer ungebogenen Kompensationsbimetallfeder wird Platz eingespart, da das Einstellmodul besonders kompakt ausgebildet ist.

Die am Führungshebel 11 gehaltene Stange 18 übertragt auf die benachbarten Schalterpole die zur Temperaturkompensation benötigten und durch die Umgebungstemperatur und/oder den maximal zulässigen Nennstrom bestimmten Einstellparameter. Sie bewirkt so auch an diesen Schalterpolen die gleiche Einstellung wie die Kompensationsbimetallfeder 10 und die manuelle Nennstromeinstellung.

### BEZUGSZEICHENLISTE

- 1, 2: Schaltstellen
- 3: Kontakteinheit
- 4: Auslösefinger
- 5: Auslösehebel
- 51,52: Hebelarme
- 6: Einstellmodul
- 7: Auslösebimetallfeder
- 8: Koppelgetriebe
- 9: Modulgehäuse
- 10: Kompensationsbimetallfeder
- 11: Führungshebel
- 12: Schalthebelsystem
- 13: Einstellachse
- 14: Einstellknopf
- 15: Hebel
- 16: Anschlag
- 17: Welle
- 18: Stange
- 19, 19': Gabelarme
- 20: Übertragungshebel
- 21: Antriebshebel
- 22: Drehpunkt
- 23: Anschlag
- 24: Kreisbogen

## Patentansprüche

1. Einstellmodul (6) zum Einbau in eine Überstromauslösung eines Schutzschalters, bei dem die Überstromauslösung eine temperaturkompensierte Auslösebimetallfeder (7), eine Bimetallfeder (10) zur Temperaturkompensation, ein Koppelgetriebe (8) und einen mit einem Schaltschloss des Schutzschalters zusammenwirkenden, zweiarmigen Auslösehebel (5) aufweist, **dadurch gekennzeichnet, dass** das Einstellmodul (6) ein in den Schutzschalter einsetzbares Modulgehäuse (9) aufweist, dass das Modulgehäuse (9) die Bimetallfeder (10) zur Temperaturkompensation und einen Teil des Koppelgetriebes (8) aufnimmt, und dass durch das Modulgehäuse (9) ein erster Arm (51) des Auslösehebels (5) und mindestens ein erster Hebel (15) des Koppelgetriebes (8) geführt sind.

2. Einstellmodul nach Anspruch 1, **dadurch gekennzeichnet, dass** die Kompensationsbimetallfeder (10) um eine Einstellachse (13) drehbar gelagert ist und mit einem ersten ihrer beiden Enden lageveränderlich mit einem Einstellknopf (14) zusammenwirkt.

3. Einstellmodul nach Anspruch 2, **dadurch gekennzeichnet, dass** die Kompensationsbimetallfeder (10) nach Art eines U, einer Spirale oder einer Wendel ausgeführt ist.

4. Einstellmodul nach Anspruch 3, **dadurch gekennzeichnet, dass** bei Ausbildung der Kompensationsbimetallfeder (10) nach Art eines U die Basis des U kreisbogenförmig ausgebildet und um die Einstellachse (13) schwenkbar an einem am Koppelgetriebe (8) angelenkten Führungshebel (11) gehalten ist, der ebenfalls um die Einstellachse (13) schwenkbar ist und mit seinem schwenkbaren Ende an dem als Schenkel des U ausgebildeten zweiten Ende der Kompensationsbimetallfeder (10) anliegt.

5. Einstellmodul nach Anspruch 4, **dadurch gekennzeichnet, dass** der Führungshebel (11) gabelförmig ausgebildet ist und zwei um die Einstellachse (13) schwenkbare Gabelarme (19, 19') aufweist zum Anlenken des zwischen den Gabelarmen (19, 19') schwenkbar gehaltenen ersten Hebels (15) des Koppelgetriebes (8).

6. Einstellmodul nach Anspruch 5, **dadurch gekennzeichnet, dass** der erste Hebel (15) mit einem zweiten Hebel (20) des Koppelgetriebes (8) lösbar verbunden ist.

7. Einstellmodul nach einem der Ansprüche 5 oder 6, **dadurch gekennzeichnet, dass** an einen ausserhalb des Modulgehäuses (9) angeordneten ersten (19) beider Gabelarme (19, 19') des Führungshebels (11) eine Halterung zur Aufnahme einer Stange (18) vorgesehen ist.

8. Einstellmodul nach einem der Ansprüche 5 bis 7, **dadurch gekennzeichnet, dass** an einem innerhalb des Modulgehäuses (9) angeordneten zweiten (19') beider Gabelarme (19, 19') des Führungshebels (11) ein an die Kompensationsbimetallfeder (10) führbarer Anschlag (16) angeordnet ist.

9. Überstromauslösung mit einem Einstellmodul nach einem der Ansprüche 1 bis 8, **dadurch gekennzeichnet, dass** das Koppelgetriebe (8) einen Antriebshebel (21) aufweist, dessen Drehpunkt (22) am Schutzschalter feststehend gelagert, und dessen um den Drehpunkt (22) schwenkbares Ende ein Verbindungselement zum Anlenken eines zweiten Hebels (20) des Koppelgetriebes (8) trägt.

10. Schutzschalter mit der Überstromauslösung nach Anspruch 9.

## Claims

1. Adjustment module (6) for installation in an overcurrent release for a circuit breaker, in which the overcurrent release has a temperature-compensated tripping bimetallic spring (7), a bimetallic spring (10) for temperature compensation, a coupling drive (8) and a two-armed tripping lever (5) which interacts with a switching mechanism of the circuit breaker, **characterized in that** the adjustment module (6) has a module housing (9) which can be inserted in the circuit breaker, **in that** the module housing (9) holds the bimetallic spring (10) for temperature compensation and a part of the coupling drive (8), and **in that** a first arm (51) of the tripping lever (5) and at least one first lever (15) of the coupling drive (8) are passed through the module housing (9).

2. Adjustment module according to Claim 1, **characterized in that** the compensation bimetallic spring (10) is mounted such that it can rotate about an adjustment shaft (13), and a first of its two ends interacts, in a variable position, with an adjustment knob (14).

3. Adjustment module according to Claim 2, **characterized in that** the compensation bimetallic spring (10) is in the form of a U, a spiral or a helix.

4. Adjustment module according to Claim 3, **characterized in that**, if the compensation bimetallic spring (10) is in the form of a U, the base of the U is in the form of a circular arc and is held on a guide lever (11) such that it can pivot about the adjustment shaft (13), which guide lever (11) is articulated on the coupling drive (8), can likewise pivot about the adjustment shaft (13), and its end which can pivot rests on the second end of the compensation bimetallic spring (10), which is in the form of a limb of the U.

5. Adjustment module according to Claim 4, **characterized in that** the guide lever (11) is in the form of a fork and has two fork arms (19, 19') which can pivot about the adjustment shaft (13) for articulation of the first lever (15), which is held between the fork arms (19, 19') such that it can pivot, of the coupling drive (8).

6. Adjustment module according to Claim 5, **characterized in that** the first lever (15) is detachably connected to a second lever (20) of the coupling drive (8).

7. Adjustment module according to one of Claims 5 or 6, **characterized in that** a holder for holding a rod (18) is provided on a first (19) of the two fork arms (19, 19') of the guide lever (11), with this first fork arm (19) being arranged outside the module housing (9).

8. Adjustment module according to one of Claims 5 to 7, **characterized in that** a stop (16) which can be guided to the compensation bimetallic spring (10) is arranged on a second (19') of the two fork arms (19, 19') of the guide lever (11), which second fork arm (19') is arranged within the module housing (9).

9. Overcurrent release having an adjustment module according to one of Claims 1 to 8, **characterized in that** the coupling drive (8) has a drive lever (21) whose rotation point (22) is mounted on the circuit breaker in a fixed position, and whose end which can pivot about the rotation point (22) is fitted with a connecting element for articulation of a second lever (20) of the coupling drive (8).

10. Circuit breaker having the overcurrent release according to Claim 9.

## Revendications

1. Module de réglage (6) à monter dans un dispositif de déclenchement en cas de surintensité d'un disjoncteur, dans lequel le dispositif de déclenchement en cas de surintensité comprend un ressort bimétallique de déclenchement à compensation de température (7), un ressort bimétallique (10) pour la compensation de température, une transmission de couplage (8) et un levier de déclenchement (5) à deux bras, coopérant avec une serrure de verrouillage du disjoncteur, **caractérisé en ce que** le module de réglage (6) comprend un boîtier de module (9) à introduire dans le disjoncteur, **en ce que** le boîtier de module (9) contient le ressort bimétallique (10) pour la compensation de température et une partie de la transmission de couplage (8), et **en ce qu'**un premier bras (51) du levier de déclenchement (5) et au moins un premier levier (15) de la transmission de couplage (8) sont guidés à travers le boîtier de module (9).

2. Module de réglage selon la revendication 1, **caractérisé en ce que** le ressort bimétallique de compensation (10) peut tourner autour d'un axe de réglage (13) et coopère par une première de ses deux extrémités pour changer de position avec un bouton de réglage (14).

3. Module de réglage selon la revendication 2, **caractérisé en ce que** le ressort bimétallique de compensation (10) est réalisé en forme de U, d'une spirale ou d'une hélice.

4. Module de réglage selon la revendication 3, **caractérisé en ce que**, lorsque le ressort bimétallique de compensation (10) est réalisé en forme de U, la base du U est en forme d'arc de cercle et est maintenue de façon pivotante autour de l'axe de réglage (13) sur un levier de guidage (11) articulé à la transmission de couplage (8), levier qui peut également pivoter autour de l'axe de réglage (13) et qui s'applique par son extrémité pivotante sur la deuxième extrémité, formant une branche du U, du ressort bimétallique de compensation (10).

5. Module de réglage selon la revendication 4, **caractérisé en ce que** le levier de guidage (11) est en forme de fourche et comprend deux bras de fourche (19, 19') pouvant pivoter autour de l'axe de réglage (13), pour l'articulation du premier levier (15) de la transmission de couplage (8), maintenu de façon pivotante entre les bras de fourche (19, 19').

6. Module de réglage selon la revendication 5, **caractérisé en ce que** le premier levier (15) est relié de façon séparable à un deuxième levier (20) de la transmission de couplage (8).

7. Module de réglage selon l'une quelconque des revendications 5 ou 6, **caractérisé en ce qu'**il est prévu un support destiné à recevoir une barre (18) sur un premier (19) des deux bras de fourche (19, 19') du levier de guidage (11), disposé à l'extérieur du boîtier de module (9).

8. Module de réglage selon l'une quelconque des revendications 5 à 7, **caractérisé en ce qu'**une butée (16) à guider sur le ressort bimétallique de compensation (10) est disposée sur un deuxième (19') des deux bras de fourche (19, 19') du levier de guidage (11), disposé à l'intérieur du boîtier de module (9).

9. Dispositif de déclenchement en cas de surintensité comportant un module de réglage selon l'une quelconque des revendications 1 à 8, **caractérisé en ce que** la transmission de couplage (8) comprend un levier d'entraînement (21), dont le point de rotation (22) est fixe sur le disjoncteur, et dont l'extrémité pivotant autour du point de rotation (22) porte un élément de liaison pour l'articulation d'un deuxième levier (20) de la transmission de couplage (8).

10. Disjoncteur équipé du dispositif de déclenchement en cas de surintensité selon la revendication 9.
